# FASCICULE DE BREVET EUROPEEN

(11) **EP 3 831 737 B1**
(45) Date de publication et mention de la délivrance du brevet: **21.08.2024**
(21) Numéro de dépôt: 20209482.7
(22) Date de dépôt: 24.11.2020
(51) Int. Cl.: B65D 57/00, B65D 21/02

(54) **PLATINE DE GERBAGE DE BIDONS, UNITÉ DE PALETTISATION ET ENSEMBLE DE PALETTISATION AVEC UNE TELLE PLATINE**
PLATTE ZUM STAPELN VON KANISTERN, EINHEIT UND ANORDNUNG DAMIT
STACKING PLATE FOR CANS, UNIT AND ASSEMBLY THEREWITH

(30) Priorité: 06.12.2019 FR 1913845
(43) Date de publication de la demande: 09.06.2021
(73) Titulaire: Bioxal, 75007 Paris (FR)
(72) Inventeur: DUTHEY, Dominique, 71103 Chalon-sur-Saône (FR); MABILLE, Jean-Benoît, 71103 Chalon-sur-Saône (FR)
(74) Mandataire: LKGLOBAL Lorenz & Kopf Patentanwalt Attorney at Law PartG mbB

(56) Documents cités:
- EP-A1- 0 266 851
- US-A- 5 330 050
- US-A1- 2014 197 064
- US-A1- 2019 016 516

## Description

La présente invention est relative à une platine de gerbage de bidons présentant une ouverture sur leur fond supérieur.

Par bidon on entend tout récipient plastique ou métallique permettant le transport ou le stockage de liquide.

Les bidons pourront être sous différentes formes et contenance : parallélépipédique ou cylindrique.

US 2019/016516 A1 propose un plateau pour empiler des couches de bouteilles structurelles. Le plateau a une surface supérieure et une surface inférieure opposée. La surface supérieure a une pluralité de puits et la surface inférieure a une pluralité de poches, les poches et les puits sont disposés dans un réseau correspondant de colonnes et de rangées.

US 2014/197064 A1 concerne des plateaux empilables pour des bidons à poignée, des agencements empilés et des procédés d'empilage. Un plateau a une première surface pour supporter un fond d'un ou plusieurs des bidons à poignée, et peut comprendre des cellules de réception de des bidons à poignée. Un colpourrait s'étendre vers le bas à partir d'une seconde surface opposée à la première surface et avoir au moins une encoche dimensionnée pour recevoir une partie d'une poignée d'un bidonrespectif situé sous chaque cellule de réception de bidon.

US 5,330,050 A concerne un système de marchandisage palettisé comprenant une palette, une pluralité de conteneurs similaires empilés en couches sur la palette et une feuille de séparation interposée entre les couches de conteneurs similaires. Les récipients similaires comprennent un corps unitaire moulé par soufflage de forme généralement parallélépipédique. Les feuilles séparatrices ont une pluralité d'ouvertures adaptées pour recevoir les poignées des récipients similaires et pour orienter la face avant des récipients similaires lorsqu'une couche supérieure de récipients similaires est empilée sur une couche inférieure de récipients similaires.

La présente invention concernera en particulier les bidons présentant :
- une configuration ne leur permettant pas d'être empilés sans l'utilisation d'une intercalaire de palettisation, et
- une ouverture sur leur fond supérieur.

Jusqu'à présent de tels bidons sont palettisés avec des barquettes en carton. Cependant, ces barquettes présentent de nombreux inconvénients :
- ces barquettes en carton ne sont pas compatibles avec un dépalettiseur automatique.
- le carton est un contaminant particulaire des salles blanches et est donc prohibé dans ces salles,
- le carton se détériore rapidement par les conditions climatiques humides, et enfin
- la solidité du carton n'est pas suffisante et entraîne des problèmes de palettisation.

Par ailleurs, de tels bidons devront présenter un opercule sur leur ouverture figurant sur leur fond supérieur, afin d'assurer l'étanchéité contre les pollutions extérieures pendant leur transport et leur stockage.

Cependant, cet opercule entraîne la présence d'une étape supplémentaire dans le processus de remplissage du bidon, à savoir le retrait de l'opercule ; étape réalisée habituellement par une désoperculeuse automatique.

Partant de là, un problème qui se pose est fournir un dispositif amélioré pour le transport et le stockage de bidons.

La solution de la présente invention est une platine de gerbage d'au moins deux bidons, un bidon inférieur et un bidon supérieur, chaque bidon comprenant une ouverture sur son fond supérieur, selon les caractéristiques de la revendication 1, ladite platine comprenant un corps formant une structure tridimensionnelle configurée pour être intercalée entre les deux bidons, ledit corps comprenant :
- des moyens 2, 6 de maintien du corps entre les deux bidons, et
- des moyens d'obturation 4 configurés pour venir obturer l'ouverture du bidon inférieur, caractérisée en ce que les moyens d'obturation 4 comprennent un bouchon mâle 7, 8.

Selon le cas, la platine de gerbage peut présenter une ou plusieurs des caractéristiques ci-dessous :
- chaque bidon comprend au moins une poignée sur son fond supérieur et le corps de la platine comprend un orifice 3 configuré pour faciliter l'accès manuel ou mécanique à la poignée du bidon inférieur.
- Dans le cas où l'ouverture située sur le fond supérieur du bidon s'apparentera à un goulot, le bouchon pourra comprendre une paroi externe cylindrique 7 et un élément central 8 séparé de la paroi cylindrique d'un espace et se projetant dans la direction opposée à la face inférieure de la platine. L'élément central 8 sera cylindrique et présentera un diamètre égal au diamètre interne du goulot. En effet, l'élément central est destiné à être introduit dans le goulot ce qui entraînera son obturation. L'espace entre la paroi externe cylindrique 7 et l'élément central 8 présentera une largeur égale à l'épaisseur de la paroi du goulot. La paroi externe cylindrique permettra le maintien de l'élément central dans le goulot.
- les moyens de maintien du corps entre les deux bidons comprennent des expansions 6 de la face inférieure et des expansions 2 de la face supérieure du corps configurées pour venir épouser respectivement le fond supérieur du bidon inférieur et le fond inférieur du bidon supérieur. Dans le cas où le bidon sera de forme parallélépipédique, les expansions de la face supérieure de la platine seront de préférence situées aux quatre coins de la face supérieure.
- chaque bidon comprend sur son fond supérieur une ouverture bouchonnée et le corps de la platine comprend un orifice ou un découpage 5 configuré pour faciliter l'accès à cette ouverture bouchonnée.
- le corps de la platine comprend des moyens 9 configurés pour faciliter l'emboîtement de deux platines l'une sur l'autre, de préférence des ergots permettant d'éviter l'écrasement des platines.
- La platine de gerbage est en polyéthylène haute densite. La platine de gerbage pourra de manière générale être en tout polymère assez solide pour supporter le poids d'une palette lors de sa livraison, par exemple en polypropylène, polychlorure de vinyle, ou polyéthylène (ce sont les plus couramment utilisés).

L'invention a également pour objet une unité de palettisation de deux bidons, comprenant deux bidons, un bidon inférieur et un bidon supérieur, et une platine de gerbage intercalée entre ces deux bidons, avec la platine étant telle que définie ci-dessus.

Enfin l'invention a pour objet un ensemble de palettisation comprenant au moins deux unités de palettisation superposées et une platine de gerbage intercalée entre ces deux unités de palettisation, avec la platine étant telle que définie ci-dessus.

La présente invention va à présent être décrite plus en détail grâce aux figures 1 à 5.

Dans ces figures, nous avons pris comme exemple une platine de gerbage visant à s'adapter à des bidons comprenant sur leur fond supérieur :
- deux ouvertures A et B, dont une des ouvertures est bouchonnée A; et
- une poignée.

[Fig. 1] représente ce type de bidon.

[Fig. 2] représente une vue de dessus de la platine de gerbage. Le corps de la platine 1 présente une forme globale parallélépipédique. Aux quatre coins du corps de la platine figurent des expansions 2 du corps de la platine qui sont destinées à venir épouser le fond inférieur d'un bidon. Au centre de la platine, on observe un orifice 3 permettant l'accès manuel à la poignée du bidon. Cet orifice sera de préférence de forme essentiellement parallélépipédique avec des coins arrondis. Par ailleurs, un des côtés du corps de la platine comprend une expansion 4 configurée pour venir obturer l'ouverture du bidon inférieur. Enfin, le corps de la platine selon la figure 2 comprends un découpage 5 permettant l'accès à l'ouverture bouchonnée A du bidon.

De préférence, le corps de la platine présentera une longueur comprise entre 20 et 40 cm, plus préférentiellement entre 22 et 35 cm, encore plus préférentiellement entre 24 et 30 cm. De préférence, le corps de la platine présentera une largeur comprise entre 10 et 25 cm, plus préférentiellement entre 12 et 20 cm, encore plus préférentiellement entre 15 et 18 cm.

De préférence, le corps de la platine présentera en tout point, sauf au niveau des ergots 9 et de l'expansion 4, une épaisseur comprise entre 1 et 2 mm, plus préférentiellement entre 1, 2 et, 1, 8 mm, encore plus préférentiellement entre 1, 3 et 1,6 mm. Autrement dit, les moyens de maintien du corps de la platine entre deux bidons sont des expansions creuses.

De préférence, la platine présentera un poids compris entre 60 et 90 g, plus préférentiellement compris entre 70 et 80g, encore plus préférentiellement entre 75 et 80g.

[Fig. 3] représente une vue d'une coupe transversale de la platine de gerbage. Cette vue permet de mettre en évidence les expansions 2 du corps de la platine qui sont destinées à venir épouser le fond inférieur d'un bidon et qui sont sur la face supérieure de la platine, et les expansions 6 du corps de la platine qui sont destinées à venir épouser le fond supérieur d'un bidon et qui sont sur la face inférieure de la platine. De préférence, les expansions qui sont sur la face inférieure seront au nombre de deux et seront placés longitudinalement. De plus ces expansions seront symétriques l'une de l'autre par rapport à l'axe longitudinal de la platine.

Sur la figure 3, on observe également l'expansion 4 configurée pour venir obturer l'ouverture du bidon inférieur. Dans cet exemple, l'expansion forme un bouchon mâle qui comprend une paroi externe cylindrique 7 et un élément central 8 séparé de la paroi cylindrique d'un espace et se projetant dans la direction opposée à la face inférieure de la platine.

Enfin la figure 3 représente des moyens configurés pour faciliter l'emboîtement de deux platines l'une sur l'autre. Dans cet exemple, ces moyens comprennent des ergots 9 situés sur la face inférieure de la platine. De préférence ces ergots seront placés aux quatre coins de la platine.

De préférence, les expansions du corps de la platine qui sont destinées à venir épouser le fond supérieur d'un bidon et qui sont sur la face inférieure de la platine, présentent une hauteur comprise entre 4 et 5 cm, plus préférentiellement entre 4,2 et 4,8 cm, encore plus préférentiellement entre 4,3 et 4,7 cm. Longueur de ces expansions ?

De préférence, les expansions du corps de la platine qui sont destinées à venir épouser le fond inférieur d'un bidon et qui sont sur la face supérieure de la platine présentent une hauteur comprise entre 1 et 2 cm, plus préférentiellement entre 1,2 et 1,8 cm, encore plus préférentiellement 1,4 et 1,6 cm.

De préférence, les ergots permettant de faciliter l'emboitement de platines, présentent une hauteur comprise entre 1 et 2 cm, plus préférentiellement entre 1 et 1,5 cm, encore plus préférentiellement entre 1,2 et 1,4 cm.

De préférence, le bouchon mâle des moyens d'obturation configurés pour venir obturer l'ouverture du bidon inférieur présente un diamètre compris entre 4 et 5 cm, plus préférentiellement entre 4,2 et 4,8 cm, encore plus préférentiellement entre 4,5 et 4,7 cm. Notons que l'élément central du bouchon mâle présentera de préférence un diamètre compris entre 3 et 4 cm, préférentiellement entre 3,2 et 3,8 cm, encore plus préférentiellement entre 3,3 et 3,5 cm.

Enfin le bouchon mâle présente de préférence une hauteur comprise entre 0,8 et 1,5 cm, plus préférentiellement entre 0,8 cm et 1,3 cm, encore plus préférentiellement entre 0,9 et 1,1 cm.

Notons que le bouchon mâle, outre le fait qu'il permet de garantir la fonction d'operculage, permet d'assurer un point d'ancrage de la platine sur le bidon. Ce point d'ancrage permettra d'éviter le mouvement de la platine lors de la palettisation et du transport.

Notons que plusieurs platines de gerbage selon l'invention pourraient être fixées les unes aux autres afin de recouvrir plusieurs bidons. On aurait alors plusieurs unités de palettisation maintenues ensembles. Cependant, si les platines sont fixées les unes aux autres désoperculer l'ouverture d'un bidon reviendrait à désoperculer les ouvertures des bidons situés au même étage de palettisation et donc à exposer plusieurs bidons à des contaminations. L'avantage d'avoir une platine destinée à être intercalée seulement entre deux bidons et donc à être posée uniquement sur un seul bidon permet de désoperculer l'ouverture au dernier moment, c'est-à-dire juste avant le remplissage et de limiter ainsi la contamination du bidon. Par ailleurs, désoperculer l'ouverture d'un seul bidon à la fois est plus facile, de même que la manutention d'un seul bidon plutôt que de plusieurs bidons en même temps.

[Fig. 4] représente le bouchon mâle garantissant la fonction d'operculage.

Comme mentionné précédemment l'invention s'appliquera en particulier à des bidons comprenant deux ouvertures sur leur fond supérieur : une ouverture destinée à être fermée par l'opercule de la platine et une ouverture bouchonnée. De préférence, l'ouverture bouchonnée comprend un bouchon à membrane. Les deux ouvertures permettent de distinguer la partie remplissage de la partie pompage. L'ouverture destinée à être fermée par l'opercule de la platine sert pour le conditionnement du bidon. L'ouverture bouchonnée sert pour le prélèvement du produit se trouvant dans le bidon suite au conditionnement.

Après que l'ouverture fermée par l'opercule ait été désoperculée et que le bidon ait été conditionné, ladite ouverture sera équipée d'un bouchon à évent. Lorsque du produit est prélevé, il y a une prise d'air simultanée. La présence du bouchon à évent permet le rééquilibrage du bidon. Par ailleurs, dans le cas où le produit introduit dans le bidon serait à base d'acide peracétique, le bouchon à évent permet le dégazage du produit.

[Fig. 5] représente l'ensemble bidon-platine de gerbage selon l'invention.

## Revendications

1. Platine de gerbage d'au moins deux bidons, un bidon inférieur et un bidon supérieur, chaque bidon comprenant une ouverture sur son fond supérieur, ladite platine comprenant un corps formant une structure tridimensionnelle configurée pour être intercalée entre les deux bidons, ledit corps comprenant :
- des moyens (2) (6) de maintien du corps entre les deux bidons, et
- des moyens d'obturation (4) configurés pour venir obturer l'ouverture du bidon inférieur comprenant au moins une expansion d'un des côtés du corps configurée pour venir obturer l'ouverture du bidon inférieur,
**caractérisée en ce que** les moyens d'obturation (4) comprennent un bouchon mâle (7) (8) permettant de garantir la fonction d'operculage du bidon inférieur.

2. Platine de gerbage selon la revendication 1, **caractérisé en ce que** chaque bidon comprend au moins une poignée sur son fond supérieur et le corps de la platine comprend un orifice (3) configuré pour faciliter l'accès manuel ou mécanique à la poignée du bidon inférieur.

3. Platine de gerbage selon l'une des revendications 1 ou 2, **caractérisée en ce que** les moyens de maintien du corps entre les deux bidons comprennent des expansions (6) de la face inférieure et des expansions (2) de la face supérieure du corps configurées pour venir épouser respectivement le fond supérieur du bidon inférieur et le fond inférieur du bidon supérieur.

4. Platine de gerbage selon l'une des revendications 1 à 3, **caractérisée en ce que** chaque bidon comprend sur son fond supérieur une deuxième ouverture bouchonnée et le corps de la platine comprend un orifice ou un découpage (5) configuré pour faciliter l'accès à cette ouverture bouchonnée.

5. Platine de gerbage selon l'une des revendications 1 à 4, **caractérisée en ce que** le corps de la platine comprend des moyens (9) configurés pour faciliter l'emboîtement de deux platines l'une sur l'autre.

6. Platine de gerbage selon l'une des revendications 1 à 5, **caractérisée en ce qu'**elle est en polyéthylène haute densité.

7. Unité de palettisation de deux bidons, comprenant deux bidons, un bidon inférieur et un bidon supérieur, et une platine de gerbage intercalée entre ces deux bidons, avec la platine étant telle que définie à l'une des revendications 1 à 6.

8. Ensemble de palettisation comprenant au moins deux unités de palettisation superposées et une platine de gerbage intercalée entre ces deux unités de palettisation, avec la platine étant telle que définie à l'une des revendications 1 à 6 et avec les unités de palettisation étant telles que définie dans la revendication 7.

## Patentansprüche

1. Platte zum Stapeln von mindestens zwei Kanistern, einem unteren Kanister und einem oberen Kanister, wobei jeder Kanister eine Öffnung auf seinem oberen Boden umfasst, wobei die Platte einen Körper umfasst, der eine dreidimensionale Struktur bildet, die dazu konfiguriert ist, zwischen die zwei Kanister eingefügt zu sein, wobei der Körper Folgendes umfasst:
- Mittel (2)(6) zum Halten des Körpers zwischen den beiden Kanistern, und
- Mittel zum Verschließen (4), die dazu konfiguriert sind, die Öffnung des unteren Kanisters zu verschließen, die mindestens eine Erweiterung einer der Seiten des Körpers umfassen, die dazu konfiguriert ist, die Öffnung des unteren Kanisters zu verschließen,
**dadurch gekennzeichnet, dass** die Verschlussmittel (4) einen Steckstopfen (7) (8) umfassen, der es erlaubt, die Verschlussfunktionen des unteren Kanisters zu garantieren.

2. Platte zum Stapeln nach Anspruch 1, **dadurch gekennzeichnet, dass** jeder Kanister mindestens einen Griff auf seinem oberen Boden umfasst, und dass der Körper der Platte eine Öffnung (3) umfasst, die dazu konfiguriert ist, den manuellen oder mechanischen Zugang zu dem Griff des unteren Kanisters zu erleichtern.

3. Platte zum Stapeln nach einem der Ansprüche 1 oder 2, **dadurch gekennzeichnet, dass** die Haltemittel des Körpers zwischen den beiden Kanistern Erweiterungen (6) der unteren Fläche und Erweiterungen (2) der oberen Fläche des Körpers umfassen, die dazu konfiguriert sind, sich jeweils an den oberen Boden des unteren Kanisters und den unteren Boden des oberen Kanisters zu schmiegen.

4. Platte zum Stapeln nach einem der Ansprüche 1 bis 3, **dadurch gekennzeichnet, dass** jeder Kanister auf seinem oberen Boden eine zweite verstopfte Öffnung umfasst, und dass der Körper der Platte eine Öffnung oder einen Ausschnitt (5) umfasst, der/die dazu konfiguriert ist, den Zugang zu dieser verstopfen Öffnung zu erleichtern.

5. Platte zum Stapeln nach einem der Ansprüche 1 bis 4, **dadurch gekennzeichnet, dass** der Körper der Platte Mittel (9) umfasst, die dazu konfiguriert sind, das Ineinanderstecken der beiden Platten aufeinander zu erleichtern.

6. Platte zum Stapeln nach einem der Ansprüche 1 bis 5, **dadurch gekennzeichnet, dass** sie aus hochdichtem Polyethylen besteht.

7. Palettierungseinheit aus zwei Kanistern, die zwei Kanister, einen unteren Kanister und einen oberen Kanister, und eine Platte zum Stapeln, die zwischen diese beiden Kanister eingefügt ist, umfasst, wobei die Platte wie in einem der Ansprüche 1 bis 6 definiert ist.

8. Palettierungseinheit, die mindestens zwei Palettierungseinheiten umfasst, die übereinander gestellt sind, und eine Platte zum Stapeln auf, die zwischen diese beiden Palettierungseinheiten eingefügt ist, wobei die Platte wie in einem der Ansprüche 1 bis 6 und mit den Palettierungseinheiten wie in Anspruch 7 definiert ist.

## Claims

1. A stacking plate for at least two cans, a lower can and an upper can, each can comprising an opening on its upper base, said plate comprising a body forming a three-dimensional structure configured to be inserted between the two cans, said body comprising:
- means (2) (6) for holding the body between the two cans, and
- closing means (4) configured to come to close the opening of the lower can comprising at least one expansion of one of the sides of the body configured to come to close the opening of the lower can,
**characterized in that** the closing means (4) comprise a male plug (7) (8) permitting the capping function of the lower can to be guaranteed.

2. The stacking plate according to Claim 1, **characterized in that** each can comprises at least one handle on its upper base, and the body of the plate comprises an orifice (3) configured to facilitate the manual or mechanical access to the handle of the lower can.

3. The stacking plate according to one of Claims 1 or 2, **characterized in that** the holding means of the body between the two cans comprise expansions (6) of the lower face and expansions (2) of the upper face of the body which are configured to come to fit respectively the upper base of the lower can and the lower base of the upper can.

4. The stacking plate according to one of Claims 1 to 3, **characterized in that** each can comprises on its upper base a second plugged opening, and the body of the plate comprises an orifice or a cut-out (5) configured to facilitate the access to this plugged opening.

5. The stacking plate according to one of Claims 1 to 4, **characterized in that** the body of the plate comprises means (9) configured to facilitate the nesting of two plates one on the other.

6. The stacking plate according to one of Claims 1 to 5, **characterized in that** it is made of high-density polyethylene.

7. A stacking unit of two cans, comprising two cans, a lower can and an upper can, and a stacking plate inserted between these two cans, with the plate being as defined in one of Claims 1 to 6.

8. A stacking assembly comprising at least two superimposed stacking units and a stacking plate inserted between these two stacking units, with the plate being as defined in one of Claims 1 to 6 and with the stacking units being as defined in Claim 7.
